# EUROPÄISCHE PATENTSCHRIFT

(11) **EP 1 103 956 B1**
(45) Veröffentlichungstag und Bekanntmachung des Hinweises auf die Patenterteilung: **08.06.2005**
(21) Anmeldenummer: 00124577.8
(22) Anmeldetag: 10.11.2000
(51) Int. Cl.: G10L 21/02, H03G 3/34

(54) **Exponentielle Echo- und Geräuschabsenkung in Sprachpausen**
Exponential reduction of echo and noise during speech pauses
Réduction exponentielle de bruit et d'écho pendant les pauses de la parole

(30) Priorität: 27.11.1999 DE 19957221
(43) Veröffentlichungstag der Anmeldung: 30.05.2001
(73) Patentinhaber: ALCATEL, 75008 Paris (FR)
(72) Erfinder: Matt, Hans Jürgen, 71686 Remseck (DE); Walker, Michael, 73666 Baltmannsweiler (DE); Maurer, Michael, 71336 Waiblingen (DE)
(74) Vertreter: Rausch, Gabriele, Dr.

(56) Entgegenhaltungen:
- US-A- 786 760
- US-A- 5 533 133
- US-A- 5 537 509

## Beschreibung

Die Erfindung betrifft ein Verfahren zur Reduktion von Echo- und/oder Geräuschsignalen bei Telekommunikations(=TK)-Systemen für die Übertragung von akustischen Nutzsignalen, insbesondere menschlicher Sprache, bei dem mittels Sprach-Pausen-Detektion ermittelt wird, wann in der zu übertragenden Mischung aus Nutzsignalen und Störsignalen ein Sprachsignal enthalten ist oder wann eine Sprachpause vorliegt, wobei mittels eines Multiplizierers mit zwei Eingängen die in der Regel durch Echo- und/oder Geräuschsignale gestörten Nutzsignale in ihrer Amplitude durch ein zeitabhängiges Steuersignal a₀(t) bzw. durch ein im Rhythmus einer Abtastrate f_{T}=1/T getaktetes Steuersignal a₀(k) verändert werden, wobei k ∈ die Abtastwerte durchzählt und T die Periodendauer von einem Abtastwert zum nächsten bedeutet.

Ein solches Verfahren ist beispielsweise bekannt aus der DE 42 29 912 A1.

Während einer natürlichen Kommunikation zwischen Menschen passt man in der Regel die Amplitude der gesprochenen Sprache automatisch an die akustische Umgebung an. Bei einer Sprachkommunikation zwischen entfernten Orten jedoch befinden sich die Gesprächspartner nicht im selben akustischen Umfeld und sind sich daher jeweils nicht der akustischen Situation am Ort des anderen Gesprächspartners bewusst. Besonders verschärft tritt daher ein Problem auf, wenn einer der Partner aufgrund seiner akustischen Umgebung gezwungen ist, sehr laut zu sprechen, während der andere Partner in einer leisen akustischen Umgebung Sprachsignale mit geringer Amplitude erzeugt.

Hinzu kommt das Problem, dass auf einem TK-Kanal auch ein "elektronisch erzeugtes" Geräusch entsteht und als Hintergrund zum Nutzsignal mitübertragen wird. Des weiteren ist es auch vorteilhaft, Störsignale wie unerwünschten Hintergrundlärm (Straßenlärm, Fabriklärm, Bürolärm, Kantinenlärm, Fluglärm etc.) zu reduzieren oder ganz zu unterdrücken. Um den Komfort beim Telefonieren zu erhöhen, ist man generell bestrebt, jede Art von Geräusch möglichst gering zu halten.

Schließlich entstehen bei TK-Verbindungen auch noch sogenannte Echos, die in Zweidraht-TK-Netzen als Leitungsechos und beispielsweise in einfachen und unkomfortableren TK-Endgeräten in Form von akustischen Echos auftreten.

Allgemein ist es deshalb bei der Übertragung von einem Gemisch aus Sprachsignal und Störsignalen über TK-Netze wichtig, die Störsignale wie Geräusch und Echo soweit wie möglich in ihrer Amplitude abzusenken.

Ein bekanntes Verfahren zur Geräuschreduktion ist die sogenannte "spektrale Subtraktion", die beispielsweise in der Veröffentlichung "A new approach to noise reduction based on auditory masking effects" von S. Gustafsson und P. Jax, ITG-Fachtagung, Dresden, 1998, beschrieben ist. Dabei handelt es sich um ein spektrales Geräuschabsenkungsverfahren, bei dem eine akustische Verdeckungsschwelle (beispielsweise nach dem MPEG-Standard) berücksichtigt wird. Nachteilig bei derartigen Verfahren ist die aufwendige Bestimmung dieser akustischen Verdeckungsschwelle und die Ausführung aller mit diesem Verfahren verbundenen Rechenoperationen.

Bei einer spektralen Subtraktion wird zunächst das Geräusch in den Sprachpausen gemessen und in Form eines Leistungsdichtespektrums fortlaufend in einem Speicher abgelegt. Das Leistungsdichtespektrum wird über eine Fourier Transformation gewonnen. Beim Auftreten von Sprache wird sodann das gespeicherte Geräuschspektrum "als bester aktueller Schätzwert" vom aktuellen gestörten Sprachspektrum subtrahiert, sodann in den Zeitbereich zurücktransformiert, um auf diese Weise eine Geräuschreduktion für das gestörte Signal zu erhalten.

Ein weiterer Nachteil der spektralen Subtraktion besteht darin, dass durch den Vorgang einer prinzipiell nicht genauen spektralen Geräuschschätzung und nachfolgender Subtraktion auch Fehler im Ausgangssignal auftreten, die sich als "musical tones" bemerkbar machen. Außerdem ist dieses bekannte Verfahren kaum zur Unterdrückung von Echosignalen bei TK-Verbindungen geeignet.

Bei der erweiterten spektralen Signalbearbeitung, die ebenfalls in dem genannten Zitat beschrieben ist, werden zunächst mit Hilfe einer spektralen Subtraktion die Leistungsdichtespektren für das Geräusch und für die Sprache selbst geschätzt. Aus der Kenntnis dieser Teilspektren wird sodann mit Hilfe z.B. der Regeln aus dem MPEG Standard eine spektrale akustische Verdeckungsschwelle R_{T}(f) für das menschliche Ohr berechnet. Mit Hilfe dieser Verdeckungsschwelle und den geschätzten Spektren für Geräusch und Sprache wird sodann nach einer einfachen Regel eine Filterdurchlasskurve H(f) berechnet, die so gestaltet ist, dass wesentliche spektrale Teile der Sprache möglichst unverändert durchgelassen und spektrale Teile des Geräusches möglichst abgesenkt werden.

Sodann wird das originale gestörte Sprachsignal nur durch dieses Filter gegeben, um auf diese Weise eine Geräuschreduktion für das gestörte Signal zu erhalten. Der Vorteil dieses Verfahrens besteht nun darin, dass vom gestörten Signal "Nichts addiert oder subtrahiert" wird und daher Fehler in den Schätzungen weniger bis kaum wahrnehmbar sind. Nachteilig ist wieder der erhebliche Rechenaufwand für die spektrale Geräuschunterdrückung sowie das für eine Echounterdrückung vorzuschaltende adaptive Filter.

Bei dem bekannten Kompander-Verfahren, wie es beispielsweise in der eingangs zitierten DE 42 29 912 A1 beschrieben ist, wird der Grad der Geräusch- und Echoabsenkung gemäß einer fest vorgegebenen Transferfunktion festgelegt, die unter anderem eine Pegelabsenkung auch bei sehr kleinen Eingangssignalen vornimmt.

Der Kompander hat zunächst die Eigenschaft, Sprachsignale mit einem bestimmten (vorab eingestellten) "normalen Sprachsignalpegel" (ggf. normale Lautstärke genannt) praktisch unverändert von seinem Eingang zum Ausgang zu übertragen.

Wird nun aber das Eingangssignal einmal zu laut, z.B. weil ein Sprecher zu dicht an sein Mikrofon kommt, so begrenzt ein Dynamik-Kompressor den Ausgangspegel auf nahezu den gleichen Wert wie im Normalfall, indem die aktuelle Verstärkung im Kompander mit zunehmender Eingangslautstärke linear abgesenkt wird. Durch diese Eigenschaft bleibt die Sprache am Ausgang des Kompandersystems etwa gleich laut - unabhängig davon wie stark die Eingangslautstärke schwankt.

Wird nun andererseits ein Signal mit einem Pegel, der kleiner als der Normalpegel ist, auf den Eingang des Kompanders gegeben, so wird das Signal zusätzlich gedämpft, indem die Verstärkung zurückgeregelt wird, um Hintergrundgeräusche möglichst nur abgeschwächt zu übertragen.

Der Kompander besteht somit aus einem Kompressor für Sprachsignalpegel, die größer oder gleich einem Normalpegel sind und einem Expander für Signalpegel, die kleiner als der Normalpegel sind. Die Verstärkungsabsenkung im Expander wird dabei mit zunehmend kleineren Eingangspegeln stärker.

Nachteilig bei der Kompander-Lösung ist der erhebliche Rechenaufwand, der zur Durchführung des bekannten Verfahrens erforderlich ist. Durch die Kompression des Sprachsignalpegels einerseits und durch die Expansion andererseits wird außerdem eine Modulation in der Sprachlautstärke hervorgerufen, die das Sprachsignal in einer Weise verändert, dass das Ergebnis subjektiv oft als unbefriedigend empfunden wird, d.h. einen unbefriedigenden Höreindruck hinterlässt.

Ein anderes Verfahren zur Geräuschreduktion ist im Dokument US-5.533.133.A offenbart. In diesem Dokument werden Sprachlose Segmente linear unit Sprachsegmenten überblendet.

Aufgabe der vorliegenden Erfindung ist es demgegenüber, ein Verfahren mit den eingangs beschriebenen Merkmalen vorzustellen, bei dem in möglichst unaufwendiger und kostengünstiger Art und Weise ohne großen Rechenaufwand und mit geringem Bedarf an Rechenspeicher und Datenspeicherplatz eine Echo- und Geräuschabsenkung bewirkt wird, die mit einfachen Mitteln einen für das menschliche Ohr möglichst angenehmen akustischen Gesamteindruck erzeugt, der je nach Geschmack zusätzlich an individuelle Bedürfnisse angepasst werden kann.

Erfindungsgemäß wird diese Aufgabe auf ebenso einfache wie wirkungsvolle Art und Weise dadurch gelöst, dass das Steuersignal a₀(t) bzw. a₀(k) so variiert wird, dass während des Vorliegens von Sprachsignalen im Nutzsignal die Amplitude des Steuersignals a₀(t) bzw. a₀(k) auf einen vorgegebenen konstanten Verstärkungswert c₀ gesetzt wird und mit Beginn einer Sprachpause im Nutzsignal die Amplitude des Steuersignals a₀(t) bzw. a₀(k) von einem Abtastwert zum nächsten gemäß der Rekursionsformel${\text{a}}_{\text{0}} {\text{(k+1) = a}}_{\text{0}} \text{(k) · β mit β < 1}$ stetig abgesenkt wird,
und dass nach dem Ende einer Sprachpause wieder a₀(k) = c₀ gesetzt wird.

Damit steht eine sehr einfache und sehr kostengünstige Methode bereit, die auch eine überraschend gute Qualität bezüglich einer Störreduktion ergibt, indem sie vorzugsweise in Sprachpausen die störenden Echo- und Geräuschsignale reduziert. Während der Sprachphasen selbst werden die Störgeräusche zumindest teilweise maskiert und daher vom menschlichen Ohr weit weniger deutlich wahrgenommen. Durch das Weglassen der Kompression nach dem bekannten Kompander-Verfahren wird das originale Sprachsignal erheblich weniger verändert, so dass im Ergebnis ein in der Regel besser klingendes Sprachsignal am anderen Ende der Leitung ankommt. Außerdem erfordert das erfindungsgemäße Verfahren eine geringere Rechenleistung als das Kompander-Verfahren, da ja zumindest die Kompression unterbleibt. Entsprechend sind geringere Kapazitäten an Datenspeichern und Rechenspreicher erforderlich, was das erfindungsgemäße Verfahren im Gegensatz zu den bekannten Verfahren einfacher und kostengünstiger gestaltet.

Um eine effektive Geräuschreduktion zu erzielen, wird das zu übertragende Signal während der Sprachpausen in seinem Leistungswert gemäß einer zeitlichen Exponentialfunktion, im Gegensatz zu einer vom Eingangspegel abhängigen Absenkung, wie bei dem Kompander-Verfahren, abgesenkt. Damit wird bereits eine wesentliche Geräuschminderung erzielt. Hinzu kommt, dass eine Absenkung der Geräusche während einer Sprachpause das Gehör deutlich weniger belastet, indem es den Taubheitseffekt nach lauter Schalleinwirkung wesentlich mindert. Das Ohr kann bei Wiedereinsetzen der Sprache empfindlicher reagieren und genauer hinhören.

Vorteilhaft wird der Faktor β so gewählt, dass die stetige zeitliche Absenkung in etwa einer Zeitkonstanten τ₁ der Wahrnehmbarkeit des menschlichen Ohres entspricht. Dies bedeutet, dass das menschliche Ohr nach einem starken Schallereignis neue Schallereignisse zeitlich und in ihrer Amplitude unterhalb eines mit der Zeitkonstanten τ₁ abklingenden Kurvenverlaufes nach dem Ende des starken Schallereignisses nicht wahrnimmt. Bevorzugt ist daher eine Variante des erfindungsgemäßen Verfahrens, bei der der Faktor β aus der Abtastrate f_{T}, aus einer Zeitkonstanten τ₁ und aus einem vorgegebenen konstanten Vorfaktor c₁ bestimmt wird gemäß der Beziehung β = c₁·exp(-1/τ₁f_{T})

Der Wert der Zeitkonstanten τ₁ liegt beim Menschen in der Regel zwischen 50 ms bis 150 ms und beträgt vorzugsweise etwa 65 ms.

Um den Faktor β genau nach der Zeitkonstanten τ₁ zu dimensionieren, ist es günstig, wenn c₀=1 gewählt wird.

Wird die stetige exponentielle Absenkung der Störsignale nach der oben beschriebenen Rekursionsformel nicht begrenzt, so wird der Wert von a₀ (k) mit wachsendem k sehr rasch ziemlich klein und geht gegen 0. Dies ist aber nicht immer erwünscht, da man in vielen Fällen lieber ein kleines Restgeräusch hören möchte, um während einer Sprachpause den Eindruck zu vermeiden, die TK-Leitung sei plötzlich "tot" oder unterbrochen. Bevorzugt ist daher eine Variante des erfindungsgemäßen Verfahrens, bei der a₀(k+1) während einer Sprachpause einen vorgegebenen konstanten Wert c₂ und/oder bei Vorliegen eines Echosignals einen Wert c₃ < c₂ annimmt, falls der Vorgängerwert a₀(k) ≤ c₂ geworden ist.

Ferner ist es wünschenswert, den Grad der Signalpegel-Absenkung in den Sprachpausen der momentanen Situation im TK-Kanal anzupassen.

Beispielsweise wird man Geräusche vorzugsweise in Abhängigkeit vom momentanen Geräuschpegel N bzw. in Abhängigkeit von einer Funktion g(S/N) des Signal-zu-Geräuschabstandes S/N absenken, aber kurzzeitig auftretende Echos stärker absenken und nach dem Ende der Echos die Absenkung auf den geringeren Wert der Geräuschabsenkung zurückführen.

Besonders bevorzugt ist daher eine Verfahrensvariante, die sich dadurch auszeichnet, dass bei Vorliegen eines Geräuschsignals und/oder Echosignals und für a₀(k) ≤ c₂ , wobei c₂ eine vorgegebene Konstante ist, der Leistungswert des Geräuschpegels N im aktuell benutzten TK-Kanal fortlaufend gemessen und/oder geschätzt wird, und dass in Abhängigkeit vom aktuellen Geräuschpegel N laufend das Steuersignal a₀(k+1) eingestellt wird gemäß a₀(k+1) = f(N), wobei f(N) eine vorgegebene Funktion von N ist.

Damit wird der Grad einer Geräuschabsenkung vom aktuell auftretenden Leistungswert N des Geräusches automatisch mitgesteuert und dem aktuellen Geräuschwert im Telefonkanal angepasst und in vorbestimmter definierter Weise nachgeführt. Über die Wahl der Funktion f(N) kann auch der subjektive Eindruck des erzeugten Gesamtsignals angepasst werden. Ein weiterer Vorteil dieser Verfahrensvariante besteht darin, dass bei einem Bündel von Telefonkanälen, beispielsweise zwischen internationalen Vermittlungsstellen, die Geräuschsituation in jedem einzelnen Kanal, die ja von Kanal zu Kanal sehr verschieden sein kann, automatisch eingestellt und individuell optimiert werden kann.

Besonders bevorzugt ist eine Variante des erfindungsgemäßen Verfahrens, die sich dadurch auszeichnet, dass die vorgegebene Funktion f(N) eine Funktion g(S/N) ist, die vom Quotienten S/N aus dem Leistungswert des Signalpegels S der zu übertragenden Nutzsignale und dem Leistungswert des Geräuschpegels N abhängt, oder dass die vorgegebene Funktion f(N) eine Funktion g'(N/S) ist, die vom Kehrwert N/S dieses Quotienten abhängt. Aus Gründen einer einfacheren praktischen Realisierung kann man auch eine Funktion von (S+N)/N oder von (S+N)/S verwenden.

Der Vorteil der obigen Verfahrensvariante besteht darin, dass bei stark variierendem Nutzsignalpegel S in den Telefonkanälen eines Bündels immer die richtige Einstellung für die Geräuschabsenkung gefunden wird. Bei einer Steuerung der Geräuschreduktion proportional zum Kehrwert N/S lässt sich die Funktion g'(N/S) leicht auf einem digitalen Signalprozessor (=DSP) mit festen Computerwortlängen von beispielsweise 16 bit unter Verwendung von besonders einfacher Software implementieren, da für N/S vorzugsweise ein Zahlenbereich 0 < N/S < 1 zur Steuerung der Geräuschreduktion relevant bzw. interessant ist.

Akustische Gehörtests haben ergeben, dass bei S/N = 0 db die Sprache bereits so stark gestört ist, dass man das Geräusch nur bedingt um einen Wert f ₀ bzw. g₀ zwischen 5 und 10 dB, vorzugsweise zwischen 6 und 8 dB reduzieren darf, um den akustischen Gesamteindruck im Hinblick auf eine Natürlichkeit der Sprache nicht zu verschlechtern. Bei noch ungünstigeren Werten des Signal-zu-Rausch-Verhältnisses S/N < 0 dB kann dann der Wert f₀ bzw. g₀ beibehalten werden, da jede weitere Geräuschabsenkung den Gesamteindruck nur verschlechtert.

Bei mittleren S/N kann gemäß diesen Untersuchungen eine stärkere Geräuschabsenkung vorgenommen werden. Ein Maximum ergibt sich dabei im Bereich 10 bis 15 dB. Der Wert der Geräuschabsenkung fₘₐₓ bzw. gₘₐₓ sollte im Maximum zwischen 20 und 30, vorzugsweise etwa 25 dB betragen.

Bei sehr guten Rauschwerten S/N > 40 dB sollte nur noch eine minimale Absenkung zwischen 0 und 3 dB eingestellt werden, um die Natürlichkeit der übertragenen Sprache so gut wie möglich zu erhalten.

Der Klang der Sprache und die Verständlichkeit sind besonders gut, wenn die Funktion f(N) bzw. g(S/N) über die drei oben diskutierten Bereiche hinweg in stetiger Weise miteinander zusammenhängt, wobei schnelle Änderungen in N oder in S(N) vorteilhaft durch Filterungen geglättet werden können.

Eine relativ einfache Realisierung in Hardware und/oder Software ergibt sich, indem man die Funktionen f(N) bzw. g(S/N) bzw. g'(N/S) durch gerade Kennlinienstücke zwischen den drei oben beschriebenen Betriebspunkten approximiert (abschnittsweise lineare Näherung).

Bei einer etwas aufwendigeren Variante des erfindungsgemäßen Verfahrens, die aber im Ergebnis zu einem besseren Klangbild führt, wird eine Polynomfunktion zur Implementierung der stetigen Funktionen f(N) bzw. g(S/N) bzw. g'(N/S) in den drei diskutierten Bereichen herangezogen, was im Ergebnis zu einer Art unsymmetrischer Glockenfunktion führt.

Besonders bevorzugt ist eine Variante des erfindungsgemäßen Verfahrens, bei der die Funktionen f(N) bzw. g(S/N) oder g'(N/S) so gewählt werden, dass die Reduktion des Geräuschpegels N gehörrichtig gemäß den psychoakustischen Mittelwerten des menschlichen Gehörspektrums erfolgt. Dabei wird der Wert für S und/oder N nicht nur aus dem momentanen Leistungswert alleine, sondern auch aus einem gewichteten spektralen Verlauf von S bzw. N bestimmt und insgesamt über die so gewonnene Funktion eine gehörrichtige, d.h. eine psychoakustisch angenehm klingende Geräuschreduktion erzielt. Da es kein einfach darstellbares Maß für eine akustisch angenehm klingende Geräuschreduktion gibt, sind alle Qualitätsbeurteilungen auf umfangreiche Gehörtests angewiesen, die anschließend mittels dafür optimierter statistischer Methoden ausgewertet werden, um einen Bewertungsmaßstab, (ähnlich wie bei Sprachcodecs) zu erhalten.

Eine gute Geräuschpegel-Schätzung erfordert einen guten Sprach-Pausen-Detektor, da man nur dann sicher sein kann, dass in den Sprachpausen-Abschnitten lediglich störendes Geräusch und nicht irgendeine Mischung zwischen Geräusch und Sprachfetzen vorliegt, wie es in der Praxis häufig vorkommt.

Besonders bevorzugt ist daher eine Verfahrensvariante, die sich dadurch auszeichnet, dass im Sprach-Pausen-Detektor aus dem Eingangssignal x mittels eines Kurzzeit-Pegelschätzers ein Kurzzeit-Ausgangssignal sam(x), mittels eines Mittelzeit-Pegelschätzers ein Mittelzeit-Ausgangssignal mam(x) und mittels eines Langzeit-Pegelschätzers ein Langzeit-Ausgangssignal lam(x) gebildet wird, dass die drei Ausgangssignale sam(x), mam(x) und lam(x) über geeignete Verstärkungskoeffizienten so eingestellt werden, dass sie etwa gleich groß, wenn das Eingangssignal x ein reines Rauschsignal ist, wobei sam(x) < mam(x) < lam(x), dass die drei Ausgangssignale sam(x), mam(x) und lam(x) von Komparatoren überwacht werden, und dass das Vorliegen eines Sprachsignals als Eingangssignal x angenommen wird, wenn sam(x) und mam(x) zunächst jeweils größer werden als lam(x), und das Vorliegen einer Sprachpause, wenn danach sam(x) und/oder mam(x) wieder kleiner wird als lam(x).

Mit Hilfe dieser relativ einfachen Arten der Bildung von verschiedenen Mittelwerten des Zeitsignals kann bereits eine überraschend gute Sprachpausen-Detektion durchgeführt werden, die nur einen sehr geringen Rechenaufwand erfordert.

Eine Weiterbildung dieser Verfahrensvariante sieht vor, dass die drei Ausgangssignale sam(x), mam(x) und lam(x) zur Sprach-Pausen-Abschätzung einem neuronalen Netz zugeführt werden, das mit einer Vielzahl von Szenarien mit unterschiedlichen Eingangssignalen x trainiert wurde. Ein neuronales Netz kann vorteilhaft lineare und nichtlineare Zusammenhänge zwischen einer großen Menge von Eingabeparametem und den gewünschten Ausgabewerten abbilden. Eine Voraussetzung dafür ist, dass das neuronale Netz einmal mit einer hinreichenden Menge von Eingabewerten und zugehörigen Ausgabewerten trainiert wurde. Daher eignen sich neuronale Netze besonders für die Aufgabe einer Sprachpausen-Detektion bei Anwesenheit von unterschiedlichen störenden Geräuschen.

Vorzugsweise wird zusätzlich zur Erkennung und Reduktion von Geräuschsignalen auch das Vorliegen von Echosignalen detektiert und/oder vorhergesagt und die entsprechenden Echosignale unterdrückt oder reduziert. Wenn in einem Telefonkanal zusätzlich zu Geräuschen auch Echos auftreten, so können diese in der Regel anhand einer vorab ermittelten Signallaufzeit τ_{E} eines Echos sowie der vorab ermittelten Echokopplung ERL im Kanal und der Signalstärke ES, die das Echo im Rückkanal auslöst, vorhergesagt werden. Man kann diese Schätzung in der Weise durchführen, dass in Abhängigkeit vom ausgesendeten Sprachsignal und seiner momentanen Leistung die Größe der verzögert eintreffenden Echos abgeschätzt wird. Überschreitet das jeweils geschätzte Echosignal in bestimmten kurzen Zeitabschnitten einen vorgegebenen Schwellwert thrs, so wird dieses echobehaftete Signal vorzugsweise kurzzeitig zusätzlich, beispielsweise durch die oben erwähnte exponentielle Absenkung, auf einen Wert gedämpft, der für eine wesentliche Reduktion des Echosignals erforderlich ist. Im gleichen Sinn kann auch eine Kompander-Kennlinie kurzzeitig bei Echos in die Richtung größerer Eingangslautstärke verschoben und nach Abklingen der Echos wieder in ihre ursprüngliche Lage zurückgeführt werden.

Besonders bevorzugt ist eine Weiterbildung dieser Verfahrensvariante, bei der das Steuersignal a₀(k+1) laufend eingestellt wird gemäß a₀(k+1) = h(N,S,ES,τ_{E},ERL), wobei h(N,S,ES,τ_{E},ERL) eine vorgegebene Funktion von N, S, dem Nutzsignal ES in Gegenrichtung eines sprechenden TK-Partners, τ_{E} eine konstante Verzögerungszeit des Echosignals und ERL eine Dämpfungskonstante der Amplitude des Echosignals ist.

Man kann vorteilhaft eine gehörrichtige Geräuschabsenkung mit einer unabhängig davon arbeitenden Echoreduktion verbinden. Das ist besonders dann wichtig, wenn im Telefonkanal so gut wie kein Hintergrundgeräusch existiert, da dann keine Geräuschabsenkung wirksam wird, und somit auftretende Echos ungehindert zum Sprecher gelangen können.

Eine Trennung der Steuerung einer Geräuschreduktion von der einer Echoabsenkung ist zweckmäßig, da Geräusche und Echos unabhängig voneinander auftreten und auch in der Regel völlig unterschiedliche physikalische Ursachen haben. Man kann aber mathematisch eine generelle Reduktionsfunktion R angeben, die eine Absenkung von Signalpegeln sowohl für Geräusche als auch für Echos beschreibt:${\text{R(S, N, ES, τ}}_{\text{E}} {\text{, ERL, thrs) ~ g(S/N) d(ES, τ}}_{\text{E}} \text{, ERL, thrs) ,}$ wobei g(S/N) die oben beschriebene Geräuschreduktion und d(...) die unabhängig zusätzlich einsetzende Echoabsenkung bedeuten, wenn das geschätzte Echosignal den vorgegebenen Schwellwert thrs überschreitet.

Besonders vorteilhaft ist eine Verfahrensvariante, bei der während der Zeitdauer einer Echo-Reduktion zum Nutzsignal zusätzlich ein künstliches Geräuschsignal addiert wird.

Eine Geräuschabsenkung ist bei gleichbleibendem Geräuschpegel ebenfalls konstant. Eine plötzlich zusätzlich einsetzende Echoreduktion im Rhythmus der Sprache bedeutet auch eine Geräuschabsenkung (zumindest in dem kurzen Zeitabschnitt) im Sprachrhythmus. Dies führt zu einem gepulsten Hintergrundgeräusch, welches sich nicht natürlich anhört. Daher ist es vorteilhaft, in den Augenblicken einer zusätzlichen Echoreduktion ein synthetisches Geräusch eines geeigneten Rauschgenerators in der Größenordnung des normalen Hintergrundgeräusches zum bearbeiteten Signal hinzuzufügen. Damit soll ein möglichst gleichbleibendes Hintergrundgeräusch für den Hörer vermittelt werden.

Der Rauschgenerator kann so gestaltet werden, dass das künstliche Geräuschsignal eine psychoakustisch als angenehm empfundene akustische Signalsequenz (=comfort noise) umfasst.

Anstelle eines synthetischen Hintergrundgeräusches kann aber auch ein Abschnitt eines zuvor aufgezeichneten echten Hintergrundgeräusches in passender Stärke in den Echozeitabschnitten eingefügt werden. Das hinzugefügte Geräusch unterscheidet sich dann so gut wie überhaupt nicht vom vorherigen Geräusch und wird daher keine störende akustische Veränderung beim Hörer hervorrufen.

Das Hinzufügen von Geräuschen zur akustischen Verdeckung von Effekten sowie die Maßnahmen einer getrennten Behandlung von Geräuschen und Echos werden, wenn sie richtig aufeinander abgestimmt sind, einen besonders verständlichen und angenehmen Spracheindruck auch bei "schwieriger" Umgebung (Echos plus Geräusche) bewirken.

Besonders bevorzugt ist auch eine Variante des erfindungsgemäßen Verfahrens, bei der das zu übertragende Nutzsignal einer spektralen Subtraktion unterzogen wird. Der Vorteil einer spektralen Subtraktion mit nachgeschalteter Pegelabsenkung in den Sprachpausen besteht darin, dass zuerst mittels spektraler Subtraktion ein Teil der Störgeräusche aus dem Sprachsignal selbst eliminiert wird und erst danach die Sprachpausen in der beschriebenen Art von Geräuschen und Echos befreit werden. Insgesamt ergibt diese Kombination bei subjektiven Tests bessere Höreindrücke als nur eine einfache spektrale Subtraktion.

Eine weitere besonders vorteilhafte Variante des erfindungsgemäßen Verfahrens schließlich sieht vor, dass das zu übertragende Nutzsignal einer dem menschlichen Gehör angepassten spektralen Filterung unterzogen wird. Auch hier wird mit den Mitteln einer spektralen Subtraktion zunächst eine Schätzung von Geräuschen, von Sprache und den Echos durchgeführt, sodann eine gehörrichtige Verdeckungsschwelle bestimmt und dann das gesamte Signal über ein passend eingestelltes Übertragungsfilter so bearbeitet, dass die Sprachanteile möglichst unverfälscht und die Echo- und Geräuschanteile möglichst weitgehend unterdrückt werden.

Eine Kombination mit der nachgeschalteten Pegelabsenkung in den Sprachpausen verbessert den Höreindruck weiter.

In den Rahmen der vorliegenden Erfindung fällt auch eine Servereineit zur Unterstützung des oben beschriebenen erfindungsgemäßen Verfahrens sowie ein Computerprogramm zur Durchführung des Verfahrens. Das Verfahren kann sowohl als Hardwareschaltung, als auch in Form eines Computerprogramms realisiert werden. Heutzutage wird eine Software-Programmierung für leistungsstarke DSP's bevorzugt, da neue Erkenntnisse und Zusatzfunktionen leichter durch eine Veränderung der Software auf bestehender Hardwarebasis implementierbar sind. Verfahren können aber auch als Hardwarebausteine beispielsweise in TK-Endgeräten oder Telefonanlagen implementiert werden.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in der Zeichnung dargestellt und wird anhand von Ausführungsbeispielen näher erläutert. Es zeigen:
- Fig. 1: das Steuersignal ao bei Vorliegen von Sprachsignalen, während einer Sprachpause und bei erneutem Einsetzen der Sprachsignale;
- Fig. 2: ein Schema einer Anordnung zur gesteuerten Signalabsenkung;
- Fig. 3a: die Funktion g(S/N) in der linearen Näherung;
- Fig. 3b: die entsprechende Funktion g'(N/S);
- Fig. 4a: die Funktion g(S/N) als unsymmetrische Glockenkurve; und
- Fig. 4b: die entsprechende Funktion g'(N/S).

Das in Fig. 1 als Funktion der Zeit t bzw. der Abtastzahl k dargestellte Steuersignal a₀ wird während einer ersten Phase T1, in welcher Sprachsignale detektiert werden, auf einem Wert c₀ = 1 gehalten. Während einer Sprachpause im Zeitabschnitt T2 wird das Steuersignal a₀ exponentiell auf einen kurz über 0 liegenden konstanten Wert c₂ abgesenkt, um dann bei erneutem Einsetzen der Sprachsignale während einer Phase T3 sprungartig wieder auf den Wert c₀ = 1 (oder eine andere, beliebig wählbare Konstante) heraufgesetzt zu werden. Dadurch wird während der Sprachphasen T1, T3 keine (oder bei anderen Beispielen nur eine geringe) Unterdrückung von Störsignalen im Gesamtsignal vorgenommen, so dass das Sprachsignal möglichst unverfälscht und ungehindert weitergeleitet wird. Während der Sprachpause in der Phase T2 wird möglichst schnell (exponentiell) eine möglichst effektive Unterdrückung von Echos und Geräuschsignalen bewirkt, wobei aber im vorliegenden Beispiel nicht auf den Wert 0, sondern auf einen kleinen Restwert c₂ abgesenkt wird, um nicht am anderen Ende den Eindruck einer "toten" Leitung zu erwecken. Beim Auftreten von Echos wird eine Absenkung auf einen Restwert c₃ < c₂ vorgenommen.

In Fig.2 ist schematisch die Funktionsweise einer Anordnung zur Geräuschund Echoreduktion entsprechend der oben genannten Reduktionsfunktion R(S, N, ES, τ_{E}, ERL, thrs) mit einem Sprach-Pausen-Detektor SPD dargestellt.

Für sämtliche in den Figuren 3a bis 4b dargestellten Kurven gilt, dass der Funktionswert g bzw. g' für den Fall S/N < 0 dB, also bei extrem hohem Geräuschhintergrund, in einen konstanten Wert g₀ der Geräuschreduktion von etwa 6 dB übergeht. Beginnend von S/N = 0 dB wird mit zunehmender Verbesserung des Signal-zu-Rausch-Verhältnisses S/N eine erhöhte Geräuschreduktion vorgenommen, die ein Maximum gₘₐₓ ≈ 25 dB bei etwa S/N ≈ 12dB erreicht. Mit weiter zunehmendem S/N sinkt der Grad der Geräuschreduktion schließlich gegen Null, um bei geringem Hintergrundgeräusch möglichst wenig Manipulationen im übertragenen Nutzsignal vorzunehmen.

## Patentansprüche

1. Verfahren zur Reduktion von Echo- und/oder Geräuschsignalen bei Telekommunikations(=TK)-Systemen für die Übertragung von akustischen Nutzsignalen, insbesondere menschlicher Sprache, bei dem mittels Sprach-Pausen-Detektion ermittelt wird, wann in der zu übertragenden Mischung aus Nutzsignalen und Störsignalen ein Sprachsignal enthalten ist oder wann eine Sprachpause vorliegt, wobei mittels eines Multiplizierers mit zwei Eingängen die in der Regel durch Echo- und/oder Geräuschsignale gestörten Nutzsignale in ihrer Amplitude durch ein zeitabhängiges Steuersignal a₀(t) bzw. durch ein im Rhythmus einer Abtastrate f_{T}=1/T getaktetes Steuersignal a₀(k) verändert werden, wobei k ∈ die Abtastwerte durchzählt und T die Periodendauer von einem Abtastwert zum nächsten bedeutet,
**dadurch gekennzeichnet,**
**dass** das Steuersignal a₀(t) bzw. a₀(k) so variiert wird, dass während des Vorliegens von Sprachsignalen im Nutzsignal die Amplitude des Steuersignals a₀(t) bzw. a₀(k) auf einen vorgegebenen konstanten Wert c₀ gesetzt wird und mit Beginn einer Sprachpause im Nutzsignal die Amplitude des Steuersignals a₀(t) bzw. a₀(k) von einem Abtastwert zum nächsten gemäß der Rekursionsformel${\text{a}}_{\text{0}} {\text{(k+1) = a}}_{\text{0}} \text{(k) · β mit β < 1}$ stetig abgesenkt wird,
und **dass** nach dem Ende einer Sprachpause a₀(k) = c₀ gesetzt wird.

2. Verfahren nach Anspruch 1, **dadurch gekennzeichnet, dass** der Faktor β aus der Abtastrate f_{T}, aus einer Zeitkonstanten τ₁ und aus einem vorgegebenen konstanten Vorfaktor c₁ bestimmt wird gemäß der Beziehung${\text{β = c}}_{\text{1}} {\text{·exp(-1/τ}}_{\text{1}} {\text{f}}_{\text{T}} \text{).}$

3. Verfahren nach Anspruch 2, **dadurch gekennzeichnet, dass** die Zeitkonstante τ₁ zwischen 50 ms und 150 ms gewählt wird, vorzugsweise τ₁ ≈ 65 ms.

4. Verfahren nach einem der vorhergehenden Ansprüche, **dadurch gekennzeichnet, dass** der konstante Wert c₀ = 1 gewählt wird.

5. Verfahren nach einem der vorhergehenden Ansprüche, **dadurch gekennzeichnet, dass** a₀(k+1) während einer Sprachpause und/oder des Vorliegens eines Echosignals einen vorgegebenen konstanten Wert c₂ annimmt, falls der Vorgängerwert a₀(k) ≤ c₂ geworden ist.

6. Verfahren nach einem der Ansprüche 1 bis 4, **dadurch gekennzeichnet, dass** während einer Sprachpause und/oder des Vorliegens eines Echosignals und für a₀(k) ≤ c₂, wobei c₂ eine vorgegebene Konstante ist, der Leistungswert des Geräuschpegels N im aktuell benutzten TK-Kanal fortlaufend gemessen und/oder geschätzt wird, und dass in Abhängigkeit vom aktuellen Geräuschpegel N laufend das Steuersignal a₀(k+1) eingestellt wird gemäß a₀(k+1) = f(N), wobei f(N) eine vorgegebene Funktion von N ist.

7. Verfahren nach Anspruch 6, **dadurch gekennzeichnet, dass** die vorgegebene Funktion f(N) eine Funktion g(S/N) ist, die vom Quotienten S/N aus dem Leistungswert des Signalpegels S der zu übertragenden Nutzsignale und dem Leistungswert des Geräuschpegels N abhängt, oder dass die vorgegebene Funktion f(N) eine Funktion g'(N/S) ist, die vom Kehrwert N/S dieses Quotienten abhängt.

8. Verfahren nach Anspruch 7, **dadurch gekennzeichnet, dass** die Funktion f(N) bzw. g(S/N) bei 1/N « 1 bzw. S/N = 0 dB mit einem konstanten Wert f₀ > 0 bzw. g₀ >0 beginnt, im Bereich zwischen N bzw. S/N = 10 dB bis 15 dB, vorzugsweise bei N bzw. S/N ≈ 12 dB, auf ein Maximum fₘₐₓ bzw. gₘₐₓ ansteigt und anschließend auf einen Minimalwert fₘᵢₙ bzw. gₘᵢₙ, vorzugsweise auf 0 dB abfällt, wobei 5 dB ≤ f₀ , g₀ ≤ 10dB, vorzugsweise 6dB ≤ f₀ , g₀ ≤ 8dB, und wobei 20 dB ≤ fₘₐₓ , gₘₐₓ ≤ 30 dB, vorzugsweise fₘₐₓ , gₘₐₓ ≈ 25 dB.

9. Verfahren nach einem der Ansprüche 6 bis 8, **dadurch gekennzeichnet, dass** die Funktion f(N) bzw. g(S/N) zumindest stückweise, vorzugsweise in allen Teilabschnitten linear mit N bzw. S/N verläuft.

10. Verfahren nach einem der Ansprüche 6 bis 8, **dadurch gekennzeichnet, dass** die Funktion f(N) bzw. g(S/N) aus Polynomen aufgebaut ist und als unsymmetrische Glockenkurve über N bzw. S/N verläuft.

11. Verfahren nach einem der Ansprüche 6 bis 10, **dadurch gekennzeichnet, dass** die Funktionen f(N) bzw. g(S/N) oder g'(N/S) so gewählt werden, dass die Reduktion des Geräuschpegels N gehörrichtig gemäß den psychoakustischen Mittelwerten des menschlichen Gehörspektrums erfolgt.

12. Verfahren nach einem der vorhergehenden Ansprüche, **dadurch gekennzeichnet, dass** zusätzlich zur Erkennung und Reduktion von Geräuschsignalen das Vorliegen von Echosignalen detektiert und/oder vorhergesagt wird und die Echosignale unterdrückt oder reduziert werden.

13. Verfahren nach Anspruch 12 und einem der Ansprüche 6 bis 11, **dadurch gekennzeichnet, dass** das Steuersignal a₀(k+1) laufend eingestellt wird gemäß a₀(k+1) = h(N,S,ES,τ_{E},ERL), wobei h(N,S,ES,τ_{E},ERL) eine vorgegebene Funktion von N, S, dem Nutzsignal ES in Gegenrichtung eines sprechenden TK-Partners, τ_{E} eine konstante Verzögerungszeit des Echosignals und ERL eine Dämpfungskonstante der Amplitude des Echosignals ist.

14. Verfahren nach Anspruch 12, **dadurch gekennzeichnet, dass** die Steuerung der Reduktion von Geräuschsignalen und der Reduktion von Echosignalen getrennt erfolgt.

15. Verfahren nach einem der Ansprüche 12 bis 14, **dadurch gekennzeichnet, dass** während der Zeitdauer einer Echo-Reduktion zum Nutzsignal zusätzlich ein künstliches Geräuschsignal addiert wird.

16. Verfahren nach Anspruch 15, **dadurch gekennzeichnet, dass** das künstliche Geräuschsignal eine psychoakustisch als angenehm empfundene akustische Signalsequenz (=comfort noise) umfasst.

17. Verfahren nach Anspruch 15, **dadurch gekennzeichnet, dass** das künstliche Geräuschsignal ein zuvor während der aktuellen TK-Verbindung aufgezeichnetes Geräuschsignal umfasst.

18. Verfahren nach einem der vorhergehenden Ansprüche, **dadurch gekennzeichnet,**
**dass** in einem Sprach-Pausen-Detektor (SPD) aus dem Eingangssignal x mittels eines Kurzzeit-Pegelschätzers ein Kurzzeit-Ausgangssignal sam(x), mittels eines Mittelzeit-Pegelschätzers ein Mittelzeit-Ausgangssignal mam(x) und mittels eines Langzeit-Pegelschätzers ein Langzeit-Ausgangssignal lam(x) gebildet wird, dass die drei Ausgangssignale sam(x), mam(x) und lam(x) über geeignete Verstärkungskoeffizienten so eingestellt werden, dass sie etwa gleich groß, wenn das Eingangssignal x ein reines Rauschsignal ist, wobei sam(x) < mam(x) < lam(x) ,
**dass** die drei Ausgangssignale sam(x), mam(x) und lam(x) von Komparatoren überwacht werden,
und **dass** das Vorliegen eines Sprachsignals als Eingangssignal x angenommen wird, wenn sam(x) und mam(x) zunächst jeweils größer werden als lam(x), und das Vorliegen einer Sprachpause, wenn danach sam(x) und/oder mam(x) wieder kleiner wird als lam(x).

19. Verfahren nach Anspruch 18, **dadurch gekennzeichnet, dass** die drei Ausgangssignale sam(x), mam(x) und lam(x) zur Sprach-Pausen-Abschätzung einem neuronalen Netz zugeführt werden, das mit einer Vielzahl von Szenarien mit unterschiedlichen Eingangssignalen x trainiert wurde.

20. Verfahren nach einem der vorhergehenden Ansprüche, **dadurch gekennzeichnet, dass** das zu übertragende Nutzsignal einer spektralen Subtraktion unterzogen wird.

21. Verfahren nach einem der vorhergehenden Ansprüche, **dadurch gekennzeichnet, dass** das zu übertragende Nutzsignal einer dem menschlichen Gehör angepassten spektralen Filterung unterzogen wird.

22. Servereinheit mit Mitteln zur Durchführung jedes einzelnen Schrittes des Verfahrens nach einem der Ansprüche 1 bis 21.

23. Computerprogramm, das Instruktionen aufweist, zur Durchführung jedes einzelnen Schrittes des Verfahrens nach einem der Ansprüche 1 bis 21 auf einem Computer, wenn das Computerprogramm auf dem Computer geladen wird.

## Claims

1. Method for reduction of echo and/or noise signals in telecommunications (= TK) systems for the transmission of acoustic useful signals, in particular human speech in which by means of speech-pause detection it is determined when a speech signal is contained in the mixture of useful signals and interference signals to be transmitted or when a speech pause is present, where by means of a multiplier with two inputs the useful signals usually disrupted by echo and/or noise signals are modified in their amplitude by a time-dependent control signal a₀(t) or by a control signal a₀(k) pulsed at the rhythm of a sampling rate f_{T}=1/T, where k∈N counts through the sampled values and T indicates the period from one sampled value to the next, **characterised in that** the control signal a₀(t) or a₀(k) is varied so that during the presence of speech signals in the useful signal the amplitude of the control signal a₀(t) or a₀(k) is set to a prespecified constant value c₀, and on start of a speech pause in the useful signal the amplitude of the control signal a₀(t) or a₀(k) is lowered constantly from one sampled value to the next according to the recursion formula${\text{a}}_{\text{0}} {\text{(k+1) = a}}_{\text{0}} \text{(k) . β with β < 1}$ and that after the end of a speech pause a₀(k)=c₀ is set.

2. Method according to claim 1, **characterised in that** the factor β is determined from the sampling rate f_{T}, a time constant τ₁ and a prespecified constant prefactor c₁ according to the relation β = c₁.exp(-1/τ₁f_{T}).

3. Method according to claim 2, **characterised in that** the time constant τ₁ is selected between 50 ms and 150 ms, preferably τ₁ ≈ 65 ms.

4. Method according to any of the previous claims, **characterised in that** the constant value c₀ = 1.

5. Method according to any of the previous claims, **characterised in that** a₀(k+1) during a speech pause and/or the presence of an echo signal assumes a prespecified constant value c₂ if the preceding value a₀(k) ≤ c₂.

6. Method according to any of claims 1 to 4, **characterised in that** during a speech pause and/or the presence of an echo signal and for a₀(k) ≤ c₂, where c₂ is a prespecified constant, the power value of the noise level N in the TK channel currently used is measured and/or estimated continuously, and that depending on the current noise level N the control signal a₀(k+1) is adjusted constantly according to a₀(k+1) = f(N), where f(N) is a prespecified function of N.

7. Method according to claim 6, **characterised in that** the prespecified function f(N) is a function g(S/N) which depends on the quotient S/N of the power value of the signal level S of the useful signal to be transmitted and the power value of the noise level N, or that the prespecified function f(N) is a function g'(N/S) which depends on the reciprocal value N/S of this quotient.

8. Method according to claim 7, **characterised in that** the function f(N) or g(S/N) at 1/N<<1 or S/N = 0dB begins at a constant value f₀>0 or g₀>0, rises to a maximum fₘₐₓ or gₘₐₓ in the range between N or S/N = 10dB to 15dB preferably at N or S/N = 12dB, and then falls to a minimum value fₘᵢₙ or gₘᵢₙ preferably at 0dB, where 5dB ≤ f₀, g₀ ≤ 10dB, preferably 6dB ≤ f₀, g₀ ≤ 8dB, and where 20dB ≤ fₘₐₓ, gₘₐₓ ≤ 30dB, preferably fₘₐₓ, gₘₐₓ ≈ 25dB.

9. Method according to any of claims 6 to 8, **characterised in that** the function f(N) or g(S/N) runs at least in sections, preferably in all part sections, linear with N or S/N.

10. Process according to any of claims 6 to 8, **characterised in that** the function f(N) or g(S/N) is constructed from polynomials and runs as an asymmetric bell curve over N or S/N.

11. Method according to any of claims 6 to 10, **characterised in that** the functions f(N) and g(S/N) and g' (N/5) are selected so that the reduction in noise level N is acoustically correct according to the psycho-acoustic mean value of the human hearing spectrum.

12. Method according to any of the previous claims, **characterised in that** in addition to the detection and reduction of noise signals, the presence of echo signals is detected and/or predicted and the echo signals are suppressed or reduced.

13. Method according to claim 12 and one of claims 6 to 11, **characterised in that** the control signal a₀(k+1) is adjusted continuously according to a₀(k+1) = h(N,S,ES,τ_{E},ERL), where h(N,S,ES,τ_{E},ERL) is a prespecified function of N, S, in the opposite direction to the useful signal ES of a speaking TK partner, τ_{E} a constant delay time of the echo signal and ERL a damping constant of the amplitude of the echo signal.

14. Method according to claim 12, **characterised in that** the reduction of noise signals and the reduction of echo signals are controlled separately.

15. Method according to any of claims 12 to 14,
**characterised in that** for the duration of an echo reduction, a synthetic noise signal is also added to the useful signal.

16. Method according to claim 15, **characterised in that** the synthetic noise signal comprises an acoustic signal sequence perceived as pleasant psycho-acoustically (= comfort noise).

17. Method according to claim 15, **characterised in that** the synthetic noise signal comprises a noise signal previously recorded during the current TK connection.

18. Method according to any of the previous claims, **characterised in that** in a speech-pause detector (SPD) from an input signal x by means of a short-term level estimator a short-term output signal sam(x) is formed, by means of a medium-term level estimator the medium-term output signal mam(x) and by means of a long-term level estimator a long-term output signal lam(x), that the three output signals sam(x), mam(x) and lam(x) are set via suitable amplification co-efficients so that they are approximately equally large when the input x is a pure noise signal, where sam(x) < mam(x) < lam(x), that the three output signals sam(x), mam(x) and lam(x) arc monitored by comparators, and that the presence of a speech signal is taken as input signal x if sam(x) and mam(x) at first are each greater than lam(x), and the presence of the speech pause if thereafter sam(x) and/or mam(x) become smaller than lam(x).

19. Method according to claim 18, **characterised in that** for speech-pause estimation, the three output signals sam(x), mam(x) and lam(x) are supplied to a neuronal network which has been trained with a multiplicity of scenarios with different input signals x.

20. Method according to any of the previous claims, **characterised in that** the useful signal to be transmitted is subjected to spectral subtraction.

21. Method according to any of the previous claims, **characterised in that** the useful signal to be transmitted is subjected to spectral filtering adapted to human hearing.

22. Server unit with means for performance of each individual step of the method according to any of claims 1 to 21.

23. Computer program which has instructions for performance of each individual step of the method according to any of claims 1 to 21 on a computer when the computer program is loaded on the computer.

## Revendications

1. Procédé de réduction des signaux d'écho et/ou de bruit dans les systèmes de télécommunication (=TK) destinés à la transmission de signaux utiles sonores, notamment la voix humaine, avec lequel il est déterminé, au moyen de la détection des pauses de la parole, à quel moment le mélange à transmettre de signaux utiles et de signaux parasites contient un signal de parole ou à quel moment il se produit une pause de la parole, un multiplicateur comprenant deux entrées modifiant l'amplitude des signaux utiles généralement perturbés par des signaux d'écho et/ou de bruit par un signal de commande dépendant du temps a₀(t) ou par un signal de commande a₀(k) cadencé au rythme d'un taux d'échantillonnage f_{T} = 1/T, k ε N comptant les valeurs échantillonnées et T désignant la durée de la période entre une valeur échantillonnée et la suivante
**caractérisé en ce**
**que** le signal de commande a₀(t) ou a₀(k) subit une variation de telle sorte que pendant la présence de signaux vocaux dans le signal utile, l'amplitude du signal de commande a₀(t) ou a₀(k) est fixée à un valeur constante donnée c₀ et, au début d'une pause de la parole dans le signal utile, l'amplitude du signal de commande a₀(t) ou a₀(k) est continuellement réduite entre une valeur échantillonnée et la suivante d'après la formule de récurrence${\text{a}}_{\text{0}} {\text{(k+1) = a}}_{\text{0}} \text{(k).β avec β < 1}$ et **que** a₀(k) et amené à la valeur c₀ après la fin d'une pause de la parole.

2. Procédé selon la revendication 1, **caractérisé en ce que** le facteur β est déterminé à partir du taux d'échantillonnage f_{T}, d'une constante de temps τ₁ et d'un pré-facteur c₁ constant prédéfini d'après l'équation β = c₁.exp(-1/τ₁f_{T}).

3. Procédé selon la revendication 2, **caractérisé en ce que** la constante de temps τ₁ est choisie entre 50 ms et 150 ms, de préférence τ₁ ≈ 65 ms.

4. Procédé selon l'une des revendications précédentes, **caractérisé en ce que** la valeur constante choisie est c₀ = 1.

5. Procédé selon l'une des revendications précédentes, **caractérisé en ce que** a₀(k+1) prend une valeur constante prédéfinie c₂ pendant une pause de la parole et/ou en présence d'un signal d'écho si la valeur précédente a₀(k) était ≤ à c₂.

6. Procédé selon l'une des revendications 1 à 4, **caractérisé en ce que** pendant une pause de la parole et/ou en présence d'un signal d'écho et pour a₀(k) ≤ c₂, c₂ étant une constante prédéfinie, la valeur de la puissance du niveau sonore N dans le canal TK actuellement utilisé est constamment mesurée et/ou évaluée et que le signal de commande a₀(k+1) est réglé continuellement en fonction du niveau de bruit actuel d'après l'équation a₀(k+1) = f(N), f(N) étant une fonction prédéfinie de N.

7. Procédé selon la revendication 6, **caractérisé en ce que** la fonction f(N) prédéfinie est une fonction g(S/N) qui dépend du quotient S/N entre la valeur de la puissance du niveau du signal S des signaux utiles à transmettre et la valeur de la puissance du niveau sonore N, ou que la fonction f(N) prédéfinie est une fonction g'(S/N) qui dépend de la valeur inverse N/S de ce quotient.

8. Procédé selon la revendication 7, **caractérisé en ce que** la fonction f(N) ou g(S/N), avec 1/N « N ou S/N = 0 dB, commence par une valeur constante f₀ > 0 ou g₀ > 0, croît jusqu'à un maximum fₘₐₓ ou gₘₐₓ dans la plage entre N ou S/N - 10 dB à 15 dB, de préférence avec N ou S/N = 12 dB, et chute ensuite à une valeur minimale fₘᵢₙ ou gₘᵢₙ, de préférence à 0 dB, f₀ étant supérieure ou égale à 5 dB, g₀ inférieure ou égale à 10 dB, f₀ étant de préférence supérieure ou égale à 6 dB, g₀ inférieure ou égale à 8 dB, et fₘₐₓ étant supérieure ou égale à 20 dB, gₘₐₓ inférieure ou égale à 30 dB, fₘₐₓ et gₘₐₓ étant de préférence égales à 25 dB.

9. Procédé selon l'une des revendications 6 à 8, **caractérisé en ce que** la fonction f(N) ou g(S/N) évolue de manière linéaire avec N ou S/N, au moins partiellement, de préférence dans toutes les sections partielles.

10. Procédé selon l'une des revendications 6 à 8, **caractérisé en ce que** la fonction f(N) ou g(S/N) est composée de polynômes et évolue sous la forme d'une cloche asymétrique sur N ou S/N.

11. Procédé selon l'une des revendications 6 à 10, **caractérisé en ce que** les fonctions f(N) ou g(S/N) ou g'(S/N) sont choisies de telle sorte que la réduction du niveau sonore N s'effectue fidèlement à l'audition conformément aux valeurs psychoacoustiques moyennes du spectre de l'audition humaine.

12. Procédé selon l'une des revendications précédentes, **caractérisé en ce qu'**en plus de la détection et de la réduction des signaux de bruit, on détecte et/ou on anticipe la présence de signaux d'échos et les signaux d'écho sont atténués ou réduits.

13. Procédé selon la revendication 12 et l'une des revendications 6 à 11, **caractérisé en ce que** le signal de commande a₀(k+1) est réglé continuellement d'après a₀(k+1) = h(N, SX, ES, τ_{E}, ERL), h(N, SX, ES, τ_{E}, ERL) étant une fonction prédéfinie de N, S, du signal utile ES dans le sens inverse d'un correspondant TK qui parle, τ_{E} un temps de retard constant du signal d'écho et ERL une constante d'atténuation de l'amplitude du signal d'écho.

14. Procédé selon la revendication 12, **caractérisé en ce que** les commandes de réduction des signaux de bruit et de réduction des signaux d'écho s'effectuent séparément.

15. Procédé selon l'une des revendications 12 à 14, **caractérisé en ce qu'**un signal de bruit synthétique est ajouté en plus au signal utile pendant la durée d'une réduction de l'écho.

16. Procédé selon la revendication 15, **caractérisé en ce que** le signal de bruit synthétique comprend une séquence de signal acoustique qui est perçue comme étant agréable du point de vue psychoacoustique (= comfort noise).

17. Procédé selon la revendication 15, **caractérisé en ce que** le signal de bruit synthétique comprend un signal de bruit enregistré précédemment pendant la liaison TK courante.

18. Procédé selon l'une des revendications précédentes, **caractérisé en ce que** dans un détecteur de pauses de la parole (SPD), un signal de sortie de courte durée sam(x) est formé au moyen d'un évaluateur de niveau de courte durée, un signal de sortie de durée moyenne mam(x) est formé au moyen d'un évaluateur de niveau de moyenne durée et un signal de sortic de longue durée lam(x) est formé au moyen d'un évaluateur de niveau de longue durée à partir du signal d'entrée x, que les trois signaux de sortie sam(x), mam(x) et lam(x) sont réglés par le biais de coefficients d'amplification appropriés de manière à avoir approximativement la même amplitude lorsque le signal d'entrée x est un signal de bruit pur, sam(x) étant inférieur à mam(x) qui est inférieur à lam(x), que les trois signaux de sortie sam(x), mam(x) et lam(x) sont surveillés par de comparateurs et que la présence d'un signal de parole en tant que signal d'entrée x est supposé lorsque sam(x) et mam(x) sont initialement respectivement supérieurs à lam(x) et la présence d'une pause de la parole lorsque sam(x) et/ou mam(x) devient ensuite de nouveau plus petit que lam(x).

19. Procédé selon la revendication 18, **caractérisé en ce que** les trois signaux de sortie sam(x), mam(x) et lam(x) sont acheminés, en vue de l'évaluation des pauses de la parole, à un réseau neuronal qui a été formé avec un grand nombre de scénarios comprenant des signaux d'entrée x différents.

20. Procédé selon l'une des revendications précédentes, **caractérisé en ce que** le signal utile à transmettre subit une soustraction spectrale.

21. Procédé selon l'une des revendications précédentes, **caractérisé en ce que** le signal utile à transmettre subit un filtrage spectral adapté à l'audition humaine.

22. Module serveur comprenant des moyens pour exécuter chaque étape individuelle du procédé selon l'une des revendications 1 à 21.

23. Programme informatique qui présente des instructions pour exécuter chaque étape individuelle du procédé selon l'une des revendications 1 à 21 sur un ordinateur lorsque le programme informatique est chargé sur l'ordinateur.
